# DEMANDE DE BREVET EUROPEEN

(11) **EP 4 653 799 A1**
(43) Date de publication de la demande: **26.11.2025**
(21) Numéro de dépôt: 25176459.3
(22) Date de dépôt: 14.05.2025
(51) Int. Cl.: F41H 9/10, F41H 13/00

(54) **PORTEMANTEAU DE PROTECTION ANTI-AGRESSION**

(30) Priorité: 22.05.2024 FR 2405190
(71) Demandeur: Weiss, Laurent, 33300 Bordeaux (FR)
(72) Inventeur: Weiss, Laurent, 33300 Bordeaux (FR)
(74) Mandataire: Boncea, Oana-Laura

(57) **Abrégé**

La présente invention concerne un portemanteau comprenant une perche (1) dont une extrémité (2) est insérée de manière amovible dans un socle et dont l'autre extrémité (3) supporte une pluralité de branches (4) formant crochets. Le portemanteau comprend en outre au moins une source émettrice (6,7) logée dans l'extrémité libre (3) de la perche (1) et apte à émettre un signal de fréquence et d'intensité adaptées à perturber un agresseur sur commande via moyens de commande (8) de la source émettrice (6,7).

## Description

La présente invention concerne un portemanteau de protection anti-agression.

Les agressions physiques par arme blanche sont malheureusement de plus en plus répandues, en tout lieu et notamment sur le lieu de travail.

On connait des mesures préventives pour réduire les agressions physiques par arme blanche telles que l'apprentissage de techniques d'autodéfense et l'évitement de situation à risque.

De telles mesures permettent de créer des communautés plus sures et plus résilientes toutefois de telles mesures exigent un engagement personnel et une pratique régulière pour développer des compétences efficaces.

Le Demandeur s'est posé le problème d'apporter une réponse sécuritaire facile et pratique à mettre en place, n'exigeant aucune formation et discrète pour se protéger en cas d'urgence.

La présente invention apporte justement une solution à ce problème.

L'invention porte sur un portemanteau comprenant une perche dont une extrémité est insérée de manière amovible dans un socle et dont l'autre extrémité supporte une pluralité de branches formant crochets.

Selon une définition générale de l'invention, le portemanteau comprend en outre au moins une source émettrice logée dans l'extrémité libre de la perche et apte à émettre un signal de fréquence et d'intensité adaptées à perturber un agresseur sur commande via des moyens de commande de la source émettrice.

Un tel portemanteau a l'avantage de se transformer en un accessoire de protection anti-agression en un temps record pour offrir une solution pratique et discrète pour se protéger en cas d'urgence.

De façon surprenante le Demandeur a observé qu'un portemanteau est un accessoire courant et disponible qui non seulement remplit sa fonction traditionnelle en offrant un espace pour suspendre les vêtements/chapeaux/parapluies dans de nombreux environnements tels que bureaux d'entreprises, entrées contrôlées par des agents de sécurité, écoles, hôpitaux, commerces, gares, aéroports, etc., mais qui a, en outre, la capacité de se transformer très rapidement en une longue perche facile à saisir pour faire face, sous le signe de l'urgence, à une situation d'agression.

En pratique, la source émettrice appartient au groupe formé par source sonore, source lumineuse, source électrique, source chimique.

A titre d'exemple, la source sonore est apte à émettre une alarme sonore de l'ordre de 90dB.

A titre d'exemple, la source lumineuse est apte à émettre des flashs de lumière stroboscopique.

Selon un mode de réalisation conforme à l'invention, les moyens de commande sont aptes à activer simultanément la source sonore et la source lumineuse.

Avantageusement, lorsque la lumière stroboscopique et l'alarme sonore sont utilisées ensemble, elles créent une déstabilisation sensorielle intense pour l'agresseur. De plus, l'inclusion d'une lumière stroboscopique et d'une alarme sonore ajoute une dimension supplémentaire et synergétique dans la mesure où la lumière déstabilise et désoriente l'agresseur tandis que l'alarme sonore peut non seulement surcharger les sens de l'agresseur pour contribuer à le désorienter davantage, l'empêcher de se concentrer sur ses actions et ainsi dissuader l'agresseur mais aussi à alerter les personnes à proximité de la situation d'urgence.

En pratique, les moyens de commande appartiennent au groupe formé par bouton poussoir, mécanisme de détection de position horizontale de la perche de type accéléromètre.

Avantageusement, la pluralité de branches s'étend en forme d'entonnoir, ce qui permet de dévier la trajectoire des attaques au couteau, en guidant la lame loin de l'utilisateur et en créant des angles défensifs plus favorables.

Les branches de contact offrent ainsi une surface plus large pour contrôler et dévier les attaques de couteau, offrant ainsi un contrôle accru et une meilleure protection. De plus, étant donné qu'il s'agit d'un outil de défense non létal, son utilisation réduit le risque de causer des blessures graves à l'agresseur.

De façon surprenante, le Demandeur a observé que la configuration multibranche permet à la perche de garantir plusieurs points d'impact contre un agresseur sans que cela ne nécessite de l'entraînement, contrairement à un bâton qui demande de la précision.

A titre d'exemple, la perche a une longueur de 1,80 m plus ou moins 20 cm, ce qui permet à un utilisateur de maintenir une distance sécurisée entre lui-même et l'agresseur, réduisant ainsi le risque de blessures.

Selon un autre mode de réalisation de l'invention, le portemanteau comprend en outre au moins un élément appartenant au groupe formé par camera intégrée, module de communication Bluetooth, GPS intégré, garde, poignée, dispositif de décharge électrique, réservoir de spray incapacitant.

Avantageusement, la légèreté du portemanteau le rend facile à manipuler pour n'importe qui, quel que soit son niveau de force physique. De plus la conception ambidextre de la perche permet à l'utilisateur de s'en saisir efficacement quelle que soit sa main dominante, ce qui augmente son accessibilité et son efficacité pour le plus grand nombre.

En pratique, le portemanteau comprend une source d'alimentation électrique.

D'autres avantages et caractéristiques de l'invention apparaitront à l'examen de la description et des dessins dans lesquels :
- [Fig.1] représente schématiquement les éléments constitutifs d'un portemanteau conforme à l'invention ;
- [Fig.2] représente schématiquement le portemanteau disposé en position verticale conforme à l'invention ;
- [Fig.3] représente schématiquement en vue de dessus la pluralité de branches conforme à l'invention ; et
- [Fig.4] représente schématiquement un utilisateur écartant un agresseur en prenant en main un portemanteau conforme à l'invention en position horizontale, et déclenchant simultanément les sources sonore et lumineuse.

En référence aux **figures 1 à 4**, le portemanteau comprend une perche 1 dont une extrémité 2 est insérée de manière amovible dans un socle 5 et dont l'autre extrémité 3 supporte une pluralité de branches 4 formant crochets.

Lorsqu'il est utilisé en tant que portemanteau, le portemanteau est inséré dans le socle 5, par exemple en ciment.

La perche est creuse et réalisée en matériau métallique rigide et léger.

Une source sonore 7 est agencée dans l'extrémité libre 3 de la perche 1. Des trous sont ménagés dans la paroi de la perche pour la diffusion du signal sonore émis par un haut-parleur vers l'extérieur.

La source sonore 7 est capable de produire des signaux sonores 7S formant une alarme sonore de forte intensité sonore par exemple de 90 dB.

Un bouton poussoir 8, disposé sur la perche 1, permet d'actionner l'alarme sonore 7 par un utilisateur en situation d'agression. Le bouton poussoir 8 est facile d'accès (à portée de main, par exemple à mi longueur de la perche) et facile à actionner par un utilisateur.

Une source lumineuse 6 est logée dans l'extrémité libre 3 de la perche, de préférence à proximité de la source sonore 7.

Par exemple, la source lumineuse 6 est une lampe stroboscopique équipée de plusieurs LED et d'un miroir conique capables d'émettre des flashs de lumière intermittents à une fréquence rapide généralement entre 5 et 15 Hz. Un couvercle transparent recouvre les LED à l'extrémité de la perche 3.

Le bouton poussoir 8 permet aussi d'actionner la lampe stroboscopique 6 par un utilisateur en situation d'agression.

Avantageusement, l'actionnement du bouton poussoir active simultanément l'alarme sonore 7 et la lampe stroboscopique 6.

Lorsque le portemanteau est positionné encore dans son socle 5 l'alarme sonore 7 et la lumière issue de la lampe 6 rayonnent dans toute la pièce grâce à l'orientation vers le plafond des effets de la lampe 6.

La pression sur le bouton 8 permet de déverrouiller le portemanteau du socle 5.

Par exemple, le verrouillage est de type mécanique, logique, informatique, numérique ou magnétique.

Le bouton 8 peut être protégé par un capot en plastique sécurisé (à briser en cas d'utilisation).

La pression sur le bouton 8 permet ainsi de déclencher dans le même temps le déverrouillage du socle 5, ainsi que le déclenchement simultané de l'alarme sonore 7 et de la lumière stroboscopique 6.

En variante, le portemanteau est équipé d'un accéléromètre (non représenté) capable de détecter la prise en main de la perche par un utilisateur et de déclencher simultanément la lumière 6 et l'alarme sonore 7.

Dans une autre variante, le bouton 8 est équipé d'un module de communication (Bluetooth ou protocole de communication analogue) capable d'envoyer un signal de détresse à des contacts prédéfinis ou aux autorités locales.

Dans encore une autre variante, une caméra (non représentée) est installée dans la perche pour enregistrer ou visualiser en temps réel la situation et fournir des informations ou des preuves aux autorités.

En combinaison à l'alarme sonore et à la lumière stroboscopique, d'autres dispositifs de sécurité peuvent être incorporés dans la perche tels qu'un dispositif de décharge électrique non létal ou encore un petit réservoir de spray incapacitant pour aveugler temporairement l'agresseur et faciliter une évasion.

En pratique, la source sonore 7 et la lampe 6 sont alimentés par une batterie 9 logée dans le socle 5.

En pratique, un support formant garde 10 est disposé sur la perche pour servir à la fois à poser divers objets mais aussi à former une protection des mains lorsque le portemanteau est utilisé en position horizontale en mode anti-agression.

Une poignée 11 facilite la prise en main de la perche en position horizontale en mode anti-agression.

En référence à la [Fig.2], le portemanteau, en position verticale, joue la fonction habituelle de suspendre les vêtements, parapluies, chapeaux, etc. Le portemanteau s'intègre parfaitement dans son environnement quotidien tels que les bureaux d'entreprises, les entrées contrôlées des agents de sécurité, les écoles, les hôpitaux, les commerces, les gares, les aéroports ou autres lieus analogues.

En référence à la [Fig.3], le portemanteau comprend neuf branches ou patères formés par trois crochets en Y individualisés en 4 A, 4B et 4C et trois crochets droit individualisés en 4D, 4E, 4F. Les patères peuvent servir à la fois pour accrocher des vêtements et servir aussi de branches pour repousser l'agresseur lorsque le portemanteau est en position horizontale.

En référence à la [Fig.4], lorsqu'un utilisateur UT se sent agressé par un agresseur AG ou voit une agression, l'utilisateur UT appuie sur le bouton 8, ce qui permet le déverrouillage du portemanteau du socle 5. L'utilisateur sort alors la perche 3 du socle 5 et prend la perche pour le mettre en position horizontale en orientant les branches 4 vers l'agresseur AG. L'actionnement du bouton 8 permet l'activation simultanée de la source lumineuse 6 en direction de l'agresseur AG ainsi que la diffusion des signaux sonores 7S dans tout l'espace à proximité de l'agresseur AG.

## Revendications

1. Portemanteau comprenant une perche (1) dont une extrémité (2) est insérée de manière amovible dans un socle et dont l'autre extrémité (3) supporte une pluralité de branches (4) formant crochets, **caractérisé en ce qu'**il comprend en outre au moins une source émettrice (6,7) logée dans l'extrémité libre (3) de la perche (1) et apte à émettre un signal de fréquence et d'intensité adaptées à perturber un agresseur sur commande via des moyens de commande (8) de la source émettrice (6,7).

2. Portemanteau selon la revendication 1, **caractérisé en ce que** la source émettrice appartient au groupe formé par source sonore (7), source lumineuse (6), source électrique, source chimique.

3. Portemanteau selon la revendication 2, **caractérisé en ce que** la source sonore (7) est apte à émettre un signal sonore de l'ordre de 90dB.

4. Portemanteau selon la revendication 2, **caractérisé en ce que** la source lumineuse (6) est apte à émettre des flashs de lumière stroboscopique.

5. Portemanteau selon la revendication 2, **caractérisé en ce que** les moyens de commande (8) sont aptes à activer simultanément la source sonore (7) et la source lumineuse (6).

6. Portemanteau selon l'une quelconque des revendications, **caractérisé en ce que** les moyens de commande (8) appartiennent au groupe formé par bouton poussoir, mécanisme de détection de position horizontale de la perche de type accéléromètre.

7. Portemanteau selon l'une quelconque des précédentes revendications, **caractérisé en ce que** la pluralité de branches (4) s'étend en forme d'entonnoir.

8. Portemanteau selon l'une quelconque des précédentes revendications, **caractérisé en ce que** la perche a une longueur de 1,80 m plus ou moins 20 cm.

9. Portemanteau selon l'une quelconque des précédentes revendications, **caractérisé en ce qu'**il comprend en outre au moins un élément appartenant au groupe formé par camera intégrée, module de communication Bluetooth, GPS intégré, garde (10), poignée (11), dispositif de décharge électrique, réservoir de spray incapacitant.

10. Portemanteau selon l'une quelconque des précédentes revendications,
**caractérisé en ce qu'**il comprend une source d'alimentation électrique (9).
